# EUROPÄISCHE PATENTSCHRIFT

(11) **EP 2 342 737 B1**
(45) Veröffentlichungstag und Bekanntmachung des Hinweises auf die Patenterteilung: **03.08.2016**
(21) Anmeldenummer: 09749042.9
(22) Anmeldetag: 22.10.2009
(51) Int. Cl.: H01K 1/28, H01K 1/18, H01K 1/38

(54) **HALOGENGLÜHLAMPE FÜR DEN BETRIEB AN NETZSPANNUNG**
HALOGEN INCANDESCENT LAMP FOR OPERATION ON MAINS VOLTAGE
LAMPE À INCANDESCENCE À HALOGÈNE POUR LE FONCTIONNEMENT SUR LA TENSION DU RÉSEAU

(30) Priorität: 03.11.2008 DE 102008054287
(43) Veröffentlichungstag der Anmeldung: 13.07.2011
(73) Patentinhaber: OSRAM GmbH, 80807 München (DE)
(72) Erfinder: HEIL, Thomas, 85132 Schernfeld (DE); LANG, Heinz, 85132 Schernfeld (DE); ROSENBAUER, Georg, 91717 Wassertrüdingen (DE)
(86) Internationale Anmeldenummer: PCT/EP2009/063889
(87) Internationale Veröffentlichungsnummer: WO 2010/060699

(56) Entgegenhaltungen:
- EP-A2- 0 446 460
- WO-A1-2005/112075
- DE-A1- 19 701 792
- DE-A1-102005 019 113
- DE-U1-202006 002 562

## Beschreibung

### Technisches Gebiet

Die Erfindung geht aus von einer Halogenglühlampe für den Betrieb an Netzspannung. Damit ist eine Spannung im bereich von typisch 100 bis 260 V gemeint.

### Stand der Technik

Aus der DE-A 19701792 ist eine Halogenglühlampe mit verbesserter Rückreflexion einer IRC-Schicht bekannt. Dazu dient ein Halsbereich an einem ansonsten elliptischen Kolben.

Aus der EP-A 446 460 ist die Verwendung von Glasnoppen als Gestellersatz bekannt.

Aus der DE 10 2005 019 113 A1 ist eine einseitig gequetschte Halogenglühlampe mit von Glasnoppen gehaltenen Leuchtkörperschenkeln und einer Xenongas-haltigen Füllung bekannt.

### Darstellung der Erfindung

Eine Aufgabe der vorliegenden Erfindung ist es, eine Halogenglühlampe bereitzustellen, die energiesparend wirkt. Diese Aufgabe wird gelöst durch die kennzeichnenden Merkmale des Anspruchs 1.

Besonders vorteilhafte Ausgestaltungen finden sich in den abhängigen Ansprüchen.

Erfindungsgemäß ist die Halogenglühlampe mit einem Leuchtkörper ausgestattet, der für den Betrieb an Netzspannung geeignet ist, also im sog. Mittelvoltbetrieb (MV) bis Hochvoltbetrieb (HV-) an 100 bis 260 V. Ein derartiger Leuchtkörper ist besonders lang, verglichen mit Halogenglühlampe für den NV-Betrieb unter 80 V. Ein weiteres Merkmal, das in Richtung einer Energieersparnis wirkt, ist die Verwendung eines xenonhaltigen Füllgasgemisches, insbesondere einer Xenonfüllung, wie an sich bekannt.

In letzter Zeit ist jedoch der Preis für Xenon stark angestiegen, so dass die Verwendung von Xenon ein erheblicher Kostenfaktor geworden ist. Insofern wird nach Wegen gesucht, wie dieser Kostenfaktor reduziert werden kann.

Ein naheliegender Weg ist, den Durchmesser des Lampenkolbens bei gleichbleibendem Füllgasdruck zu reduzieren und damit das Füllvolumen zu verkleinern. In praktischer Hinsicht ist dieser Weg jedoch dadurch verbaut, dass heutige HV-Halogenglühlampen bereits sehr kleine Durchmesser des Kolbens besitzen bzw. auch, dass die Sockel genormt sind (beispielsweise G9-Sockel) und nicht mit dazu verkleinert werden können. Ein anderer nahe liegender Weg ist, die Wandstärke des Kolbens zu erhöhen, so dass bei gleichen Außendurchmesser das innere Kolbenvolumen trotzdem reduziert wird. Nachteilig ist jedoch, dass dickere Wandstärken die Verarbeitung des Kolbenglases, vor allem beim Erhitzen und nachfolgendem Quetschen, erheblich erschweren.

Eine weitere Möglichkeit um Xenon-Füllgas einzusparen ist die Reduzierung des Fülldruckes, wobei hier aber die Lampenqualität bzw. die Lebensdauer ebenfalls verringert werden.

Das Volumen wird daher erfindungsgemäß dadurch verringert, dass ein ursprünglich zylindrischer Kolben zumindest in einem quetschungsnahen Abschnitt an zwei Seiten plattgedrückt wird, so dass er einem Oval im Querschnitt gleicht, mit zwei Breitseiten und zwei stark gekrümmten Schmalseiten. Dadurch gibt es keine Engstelle, was den Durchmesser des Kolbens betrifft, wie im Stand der Technik. Diese hat nämlich den Nachteil, dass der Abstand zwischen den Stromzuführungen in diesem Bereich reduziert werden müsste, was Überschläge und die Bildung eines Lichtbogens begünstigt. Gerade für den HV-Betrieb ist dies unerwünscht.

Der Leuchtkörper ist dabei bevorzugt U-förmig, V-förmig oder W-förmig gebogen, er kann aber auch axial angeordnet sein.

Da diese Abplattung aber nur begrenzt Volumen spart, weil der lange Leuchtkörper im Volumen untergebracht werden muss, was heutzutage durch eine Noppentechnik wie in EP 446 460 beschrieben realisiert ist, müssen vorteilhaft noch zusätzliche Wege beschritten werden.

Eine sehr effektive zusätzliche volumenreduzierende Maßnahme ist die Abschrägung eines quetschnahen Abschnitts des Kolbens. Diese Schräge wird auf die Breitseiten angewendet, so dass praktisch eine Rampe zwischen Quetschung und zentralem Teil des Volumens entsteht. Ein bevorzugter Abschrägungswinkel gegen die Lampenachse ist 20 bis 60°. Eine alternative oder auch zusätzliche Maßnahme im quetschungsnahen Bereich ist eine erfindungsgemäße achsparallele - oder quer zur Achse angeordnete - Delle oder quetschungsnahe Abschrägung, die sich von der Quetschung in Richtung Kolbenmitte hinzieht. Je nach Tiefe und Breite der Delle kann damit erheblich Volumen eingespart werden. Diese Abschrägung ist eine Flachpressung des Kolbens, so dass einander gegenüberliegende Wandteile einander näherrücken. Bevorzugt ist der Wendelabstand zur frontalen Abschrägung nicht kleiner als der kleinste seitliche Abstand der Wendel zur Kolbenwand. Idealerweise kann eine leicht bauchige frontale Kolbenkontur gewählt werden, so dass nach einem etwaigen Wendeldurchhang während der Lebensdauer der Wendelabstand zum Kolben nicht zu gering wird.

Eine weitere volumenreduzierende Maßnahme ist eine Abschrägung im Bereich des der Quetschung gegenüberliegenden Endes. Dieses zweite Ende ist mit einer Pumpspitze versehen. Üblicherweise wird in einem "Schulterbereich" die Wand des zylindrischen Kolbens in etwa einem 90° Winkel zur Pumpspitze geführt. Gemäß der Erfindung hat es sich aber gezeigt, dass es bei geeigneter Formgebung während der Kolbenherstellung möglich ist, das Volumen in diesem Schulterbereich durch Ausbildung einer derartigen "Schulterschräge" deutlich zu reduzieren, indem das zweite Ende, ausgehend vom zylindrischen Zentralteil, in einer Schulter-Schräge von etwa 30 bis 70° zur Pumpspitze geführt wird.

Erfindungsgemäß weist die Lampe sog. Haltenoppen für die Befestigung des Leuchtkörpers an mindestens einem, bevorzugt zwei oder drei Punkten auf. Diese Noppen sind nicht nur deswegen bevorzugt, weil sie die Gestellkosten minimieren, sondern vor allem, weil die Noppen ebenfalls Volumen einsparen. Bevorzugt werden diese Noppen mit möglichst großer Trichteraufweitung ausgeführt. Diese Trichteraufweitung ist vor allem in Längsachse, aber auch quer zur Lampenachse, ausgeführt. Bevorzugt ist die Längsausdehnung des Trichters mehr als 20% größer als die Querausdehnung.

Diese Lampe ist insgesamt aufgrund ihrer unregelmäßigen Kontur nicht für IRC-Beschichtung geeignet, vielmehr liegt der Schwerpunkt der Anwendung bei einer kostengünstigen energiesparenden Alternative zu normalen Glühlampen, die bekanntlich in den Anschaffungskosten sehr günstig sind. Die Verwendung von Xenon ist nur unter dem Aspekt der Volumenreduktion für einen derartigen Massenartikel attraktiv.

Bevorzugt ist eine Lampe, die möglichst viele, wenn nicht alle der bevorzugten Maßnahmen in sich vereint.

Besonders bevorzugt ist dabei ein Konzept mit U-förmigem oder V-förmigem Leuchtkörper, der an einem Punkt mittels Noppentechnik fixiert ist. Mehrere Fixierungen, insbesondere zwei oder drei Fixierungen, mittels Noppentechnik sind ebenfalls möglich, da dadurch ebenfalls eine Volumenreduktion erzielt wird.

Die Realisierung des volumenreduzierten Kolbens gelingt beispielsweise mittels größerer Erwärmzonen und zusätzlichen Quetschwerkzeugen an der Quetschmaschine und der Noppmaschine, so dass die Kolbenformungen bereits während des Quetschens durchgeführt werden können. Einzelne oder alle Maßnahmen der Kolbenvolumenreduzierung lassen sich aber auch vorab bereits während der Kolbenformung am Ausgangskolben aber auch nachträglich nach dem Quetschen an der nicht gepumpten Lampe fertigen Lampe durchführen.

Dabei wird grundsätzlich aber kein Aufblasen des Kolbens durchgeführt, weil ja gerade das Gegenteil angestrebt wird. Mit den zusätzlichen Quetschwerkzeugen bzw. dem alleinigen "Flammendruck" der Glas-Aufheizbrenner wird das Volumen des Kolbens in geeigneter Weise gleich mit verkleinert. Die volumenreduzierenden Maßnahmen können insbesondere auch teilweise oder vollständig beim Anbringen der Noppen mit durchgeführt werden.

Da es sich hier um kleinwattige Miniaturlampen handelt, ist der für die Volumeneinsparung zur Verfügung stehende Raum nur begrenzt, da ja beispielsweise auch der Halogenkreislauf intakt gehalten werden muss und weil die Temperaturbelastung nicht zu hoch werden darf. Aus diesem Grund ist eine sorgfältige Abstimmung aller Maßnahmen erforderlich.

In der Praxis hat sich gezeigt, dass das Grundkonzept des ovalen Kolbens am besten zusammen mit Noppen analog EP-A 446 460, oder auch eingenoppten Quarzbalken und eingenoppten Quarzröhrchen analog WO-A 2007/079629 realisiert werden kann. Diese beiden Maßnahmen ergänzen sich ideal, da die Überbrückungslänge für die Noppen oder Quarzbalken durch den ovalen Kolben reduziert werden kann.

Grundsätzlich können die volumensparenden Schritte "schräge Kolbenschulter im Winkel 30-70°", "ovaler Kolben" und "Abschrägung nahe der Quetschung" aber auch bei gestellbehafteten Halogenglühlampen realisiert werden.

Eine auf Temperaturbelastung optimierte Ausführungsform ist dadurch gegeben, dass ein unten liegender Abschnitt des Kolbens in der beschriebenen Art und Weise quetschungsnah abgeschrägt ist und somit oval geformt ist, während ein darüberliegender Mittenabschnitt, der mit Noppen bestückt sein kann, den ursprünglichen Durchmesser des Kolbenrohrs erreicht, also zylindrisch geformt ist oder dieser Form nahekommt, beispielsweise durch die Noppen modifiziert ist.

Insgesamt ergeben sich je nach Ausführungsform eine Volumeneinsparung von 10 bis 35% gegenüber einem konventionellen Kolben. Typisch ist ein Wert von 20%. Diese Einsparung schlägt sich direkt in einem Minderbedarf an Xenon für die Füllung nieder.

Die Anwendung einer IRC-Beschichtung ist allerdings nicht grundsätzlich ausgeschlossen, jedoch ist das Design nicht darauf optimiert.

Ein üblicher Fülldruck des Xenongases, wobei üblicherweise Xenon mit einem geringeren Stickstoffzusatz verwendet wird, ist 2 bis 8 bar. Typisch ist ein Wert von ca. 4 bar. Als Füllung wird außerdem ein üblicher Halogenzusatz, wie an sich bekannt, verwendet. Als Inertgas wird neben reinem Xe auch eine Xe-N2-Mischung oder eine andere Xenon-/Krypton/Argon-Edelgasmischung meist in Beisein von geringen Mengen an Stickstoff verwendet.

Die Wandstärke derartiger Kolben darf nicht zu groß gewählt werden, da sonst die Verformung nicht mehr gelingt. Sie sollte im Bereich 0,8 bis 1,3 mm liegen, bevorzugt sollte sie kleiner als 1,1 mm sein. Ein typischer Durchmesser des Kolbens, betrachtet als Rohr im ungestörten Zustand, ist 10 bis 15 mm, bevorzugt bis 13,5 mm. Ein typisches Volumen des Kolbens ist im Endzustand 0,6 bis 1,2 cm³, bevorzugt 0,7 bis 0,8 cm³.

Unter Netzspannung wird hier ein Bereich von 100 bis 260 V verstanden, insbesondere ein Wert von 200 bis 260 V, weil hier die Erfindung am meisten Vorteile bringt, bezogen auf den längeren Leuchtkörper verglichen mit MV-Lampen, die jedoch häufig mit derselben Bauform wie die HV-Lampen gefertigt werden.

Die Wattage ist bevorzugt 10 bis 100 W, wobei der W-Draht des Leuchtkörpers einen Durchmesser von 13 bis 100 µm besitzt und die leuchtenden Abschnitte doppelt gewedelt sind. Bevorzugt sind die Enden des Leuchtkörpers einfach gewendelt oder ungewendelt.

### Kurze Beschreibung der Zeichnungen

Im Folgenden soll die Erfindung anhand von mehreren nicht zur Erfindung gehörenden Beispielen und einem Ausführungsbeispiel näher erläutert werden. Die Figuren zeigen:
- Figur 1: eine Halogenglühlampe mit oval abgeflachtem Kolben;
- Figur 2: die Lampe aus Figur 1 in Perspektive;
- Figur 3: ein weiteres Beispiel mit abgeplattetem Kolben;
- Figur 4: ein weiteres Beispiel mit abgeplattetem und abgeflachtem Kolben;
- Figur 5: ein Ausführungsbeispiel mit abgeschrägten Schultern und Delle;
- Figur 6: ein weiteres Beispiel mit flachem Kolbenabschnitt und großer Trichteraufweitung;
- Figur 7: ein weiteres Beispiel mit ovalem Kolbenabschnitt in Längsrichtung leicht ausgebaut;
- Figur 8: ein weiteres Beispiel mit abgeplattetem Kolben;
- Figur 9: ein weiteres Beispiel mit abgeplattetem Kolben in verschiedenen Ansichten und mit verschiedenen Details (9a bis 9e).

### Bevorzugte Ausführung der Erfindung

Ein Beispiel einer Halogenglühlampe 1 zeigt Figur 1. Sie hat einen Kolben 2 aus Quarzglas, der mit einer Quetschung 3 abgedichtet ist. Im Innern des Kolbens ist ein U-förmiger Leuchtkörper 4 angebracht, der über zwei innere Stromzuführungen 5 mit je einer Folie 6 in der Quetschung 3 verbunden ist. Die Stromzuführungen sind typisch aus Wolfram oder Molybdän o.ä. und haben einen Durchmesser von 13 bis 100 µm, je nach Wattage der Lampe. Der Kolben enthält eine übliche halogenhaltige Füllung zusammen mit Xenon bei einem Kaltfülldruck von 3 bis 4 bar. Auf die Art der halogenhaltigen Füllung kommt es hier nicht an. Die Folie 6 ist jeweils aus Molybdän.

Der Kolben weist eine axial angeordnete Noppe 10 zur Halterung des Leuchtkörpers auf. Am quetschungsfernen Ende besitzt er eine Pumpspitze 11.

In Figur 2 ist die Lampe 1 in Perspektive dargestellt. Der Kolben 2, der ursprünglich zylindrisch aus einem Rohr gefertigt war, ist flach zu einem Oval gepresst. Das bedeutet, er weist zwei plane Breitseiten 12 und zwei gekrümmte Schmalseiten 13 auf. Die Noppe 10 sitzt am oberen Ende des ovalen Bereichs und ist in diesen integriert. Die Schulterpartie 14 des Kolbens, die zur Pumpspitze 11 führt, ist rechtwinklig gegen die achsparallele Wand des ovalen Abschnitts abgewinkelt. Der Kolben besitzt eine geringe Abschrägung 19.

Figur 3 zeigt ein weiteres Beispiel einer Halogenglühlampe 1, bei der der Kolben einen zylindrischen Mittenabschnitt 20 und schräge Rampen 21 besitzt, die von der Quetschung 3 ausgehen und die die Breitseiten festlegen. Der Winkel der Schräge der Rampe 21 ist bevorzugt 40 bis 50°.

Besonders bevorzugt wirkt diese Rampe 21 mit einem ovalen Abschnitt 22 des Kolbens zusammen, so dass eine Volumenreduzierung stärker ausfällt. Dieses Ausführungsbeispiel ist in Figur 4 dargestellt.

Figur 5 zeigt ein Ausführungsbeispiel, das einen Kolben 2 mit ovalem Abschnitt 12 aufweist, diesmal zusammen mit einem abgeschrägten Schulterabschnitt 25, der zur Pumpspitze 11 führt. Außerdem weist dieses Ausführungsbeispiel eine axiale Delle 26 im quetschungsnahen Bereich auf, die das Volumen noch weiter reduziert. Diese Delle ist an jeder Breitseite vorhanden, ohne dass sich die Innenwand der beiden Dellen berührt.

Schließlich zeigt Figur 6 ein Beispiel, bei dem in Seitenansicht um 90° gedreht ein Kolben 2 gezeigt ist, bei dem ein quetschungsnaher Bereich 30 oval geformt ist, während ein quetschungsferner Bereich 31 eine größere Außenabmessung aufweist. Der Bereich 31 ist jedoch durch eine ausgeprägte trichterförmige Noppe 32 für die Halterung des Leuchtkörpers 4 in seinem Volumen effektiv reduziert. In dieser Variante ist es bevorzugt, wenn die Länge L des Kolbens, gerechnet vom Ende der Quetschung 3 bis zum Beginn der Pumpspitze 11, so in die zwei Bereiche unterteilt ist, dass der ovale Bereich 30 mit Länge LO sich über etwa 30 bis 45 % der Länge L erstreckt, während der trichterbeherrschte Abschnitt den Rest LE der Länge L ausmacht.

Die Herstellung der Lampe gelingt mit speziell geformten verlängerten Quetschbacken um den ovalen Abschnitt wie in Figur 6 gezeigt herzustellen. Bei einem langgezogenen o-valen Abschnitt ähnlich wie in Figur 1 gezeigt ist es besser, den anfänglich zylindrischen Kolben erst nachträglich umzuformen. Die Schulterschräge 25 kann am besten beim Einrollen der Kolbenkuppe aus dem zylindrischen Rohr mit geformt werden, indem ein größerer Kolbenbereich erhitz wird. Die trichterförmige Noppe 32 kann sowohl vor der Hauptquetschung als auch nach der Hauptquetschung geformt werden.

Figur 7 zeigt ein weiteres Beispiel ähnlich wie Figur 6, bei dem in Seitenansicht um 90° gedreht ein Kolben 2 gezeigt ist, bei dem ein kurzer quetschungsnaher Bereich 40 oval geformt ist, während ein quetschungsferner mittlerer Bereich 41 eine größere Außenabmessung aufweist. Ein weiterer ovaler Bereich 42 ist durch eine trichterförmige Noppe 32 für die Halterung des Leuchtkörpers 4 in seinem Volumen effektiv reduziert.

Figur 8 zeigt eine Halogenglühlampe 50 mit Glassockel 51, bei der die äußeren Stromzuführungen 52 zur Quetschung 53 seitlich zurückgebogen sind und dort in Schlitzen 54 an den Schmalseiten 55 der Quetschung verankert sind. Bei diesem Beispiel ist es möglich, den "eingedrückten" Kolben herzustellen, ohne ein Formwerkzeug zu benutzen. Stattdessen gelingt das Eindrücken des Kolbens in Nähe der Quetschung allein durch geeignete Einstellung des Flammendrucks der ausströmenden Brenngase beim Quetschen.

Figur 9 zeigt ein ähnliches Beispiel in verschiedenen Ansichten. Figur 9a zeigt die Halogenglühlampe 50 perspektivisch. Sie hat einen Glassockel 51 ähnlich wie die Lampe in Figur 8. Der Kolben 56 ist abgerundet mit ovaler Form im Querschnitt gesehen. Er hat sockelnah eine Schräge 57, ein abgeplattetes Teil 58 und ein Übergangsteil 59, das eine Noppe 60 zum Haltern des Leuchtkörpers beinhaltet. Im Bereich oberhalb der Schmalseiten 55 der Quetschung ist ein Teilbereich des Kolbens unverändert zylindrisch (61) geformt. Einen Schnitt in verschiedenen Höhen für diese Lampe 50 zeigen die Figuren 9d und 9e. Im Bereich des abgeplatteten Teils 58 sind die zwei "Breitseiten" des Kolbens im Schnitt gerade, während die zwei "Schmalseiten" des Kolbens Kreisausschnitten folgen. Der Begriff "Breitseiten" und"Schmalseiten" orientiert sich hier an den Breitseiten und Schmalseiten der Quetschung. Je nach Schnittebene ist das Oval mehr oder weniger deformiert.

Die maximalen Durchmesser D1 und D2 des Ovals in Richtung der "Breitseiten" bzw. "Schmalseiten" sind typisch 10 bis 12 mm für D1 (bzgl. der "Breitseiten") und etwa 13 mm für D2 (bzgl. der "Schmalseiten"). Das Verhältnis D1/D2 ist daher etwa 92 %. Es sollte bevorzugt ein Verhältnis der Exzentrizität der beiden Durchmesser, definiert als V= (D2-D1)/D2 von V>0,05 angestrebt werden, damit die Einsparung durch das verringerte Kolbenvolumen den Aufwand für die Herstellung rechtfertigt. Maximal ist hier V = 0,23. Ein V-Wert bis 0,30 ist mit dieser Technik gut erzielbar, ja sogar bis zu V=0,5 ist machbar.

Bevorzugt enthält die Füllung mindestens 90 % Xe-Anteil, insbesondere ist ein geringer Anteil an N2 zugefügt, der etwa 3 bis 10 % beträgt.

Mögliche Merkmale der Erfindung oder von nicht zur Erfindung gehörenden Beispielen in Form einer numerierten Aufzählung sind:
1. Halogenglühlampe für den Betrieb an Netzspannung, mit einem einseitig gequetschten Kolben, in dem ein Leuchtkörper und eine halogenhaltige Füllung sowie Inertgas untergebracht ist, dadurch gekennzeichnet, dass zumindest ein Abschnitt des Kolbens, der in der Nähe der Quetschung angeordnet ist, oval geformt ist, wobei die Füllung als Inertgas Xenon umfasst.
2. Halogenglühlampe nach Nummer 1, dadurch gekennzeichnet, dass der Kolben mindestens eine Noppe zur Halterung des Leuchtkörpers aufweist, bevorzugt ein bis drei Noppen.
3. Halogenglühlampe nach Nummer 1, dadurch gekennzeichnet, dass der Leuchtkörper U-förmig, V-förmig, W-förmig oder axial linear angeordnet ist.
4. Halogenglühlampe nach Nummer 1, dadurch gekennzeichnet, dass das der Quetschung gegenüberliegende Ende mit einer Pumpspitze verschlossen ist, wobei der Übergangsbereich als Schulterbereich mit einer Abschrägung von 30 bis 70° ausgeführt ist.
5. Halogenglühlampe nach Nummer 1, dadurch gekennzeichnet, dass zwischen Quetschung und eigentlichem ovalem Abschnitt mit konstantem Durchmesser der Breitseiten ein unterer Bereich vorliegt, bei dem die Breitseiten des ovalen Abschnitts abgeschrägt sind.
6. Halogenglühlampe nach Nummer 1, dadurch gekennzeichnet, dass quetschungsnah ein abgeschrägter Bereich vorhanden ist.
7. Halogenglühlampe nach Nummer 2, dadurch gekennzeichnet, dass die Noppen trichterförmig ausgeführt sind.
8. Halogenglühlampe nach Nummer 7, dadurch gekennzeichnet, dass die Längsausdehnung des Trichters um mindestens 20% größer als die Querausdehnung ist.
9. Halogenglühlampe nach Nummer 1, dadurch gekennzeichnet, dass das Verhältnis der Durchmesser D1 und D2 in Richtung Breitseite und Schmalseite des Kolbens eine Exzentrizität V = 0,05 bis V = 0,50 aufweist.

## Patentansprüche

1. Halogenglühlampe (1) für den Betrieb an Netzspannung, mit einem einseitig gequetschten Kolben (2), der eine Quetschung (3) aufweist und in dem ein Leuchtkörper (4) und eine halogenhaltige Füllung sowie Inertgas untergebracht sind, wobei der Kolben (2) mindestens eine Noppe (10) zur Halterung des Leuchtkörpers (4) besitzt, und zumindest ein Abschnitt (12) des Kolbens (2), der in der Nähe der Quetschung (3) angeordnet ist, im Querschnitt als Oval geformt ist und zwei Breitseiten (12) sowie zwei gekrümmte Schmalseiten (13) aufweist, wobei die Füllung als Inertgas Xenon umfasst, wobei zur Volumenreduktion eine axiale Delle (26) im Bereich nahe der Quetschung (3) an jeder Breitseite (12) des im Querschnitt als Oval geformten Abschnitts des Kolbens (2) vorhanden ist, ohne dass sich die Innenwand der beiden Dellen (26) berührt, und wobei ein der Quetschung (3) gegenüberliegendes Ende des Kolbens (2) mittels einer Pumpspitze (11) verschlossen ist, **dadurch gekennzeichnet, dass** ein zur Pumpspitze führender Übergangsbereich (25) als Schulterbereich mit einer Abschrägung von 30° bis 70° ausgeführt ist.

2. Halogenglühlampe nach Anspruch 1, **dadurch gekennzeichnet, dass** der Leuchtkörper (4) U-förmig, V-förmig, W-förmig oder axial linear angeordnet ist.

3. Halogenglühlampe nach Anspruch 2, **dadurch gekennzeichnet, dass** die Noppen (10) trichterförmig ausgeführt sind.

4. Halogenglühlampe nach Anspruch 7, **dadurch gekennzeichnet, dass** die Längsausdehnung des Trichters um mindestens 20% größer als die Querausdehnung ist.

5. Halogenglühlampe nach Anspruch 1, **dadurch gekennzeichnet, dass** das Verhältnis der Durchmesser D1 und D2 in Richtung Breitseite (12) und Schmalseite (13) des Kolbens (2) eine Exzentrizität V = 0,05 bis V = 0,50 aufweist.

## Claims

1. Halogen incandescent lamp (1) for operation on mains voltage, having a bulb (2) pinched on one side, which has a pinch (3) and in which a luminous element (4) and a halogen-containing filling and inert gas are accommodated, the bulb (2) having at least one stud (10) for holding the luminous element (4), and at least one section (12) of the bulb (2), which is arranged in the vicinity of the pinch (3), being shaped as an oval in cross section and having two wide sides (12) and two curved narrow sides (13), the filling comprising xenon as inert gas, there being, for the purpose of volume reduction, an axial indentation (26) in the area close to the pinch (3) on each wide side (12) of the section of the bulb (2) shaped as an oval in cross section, without the inner wall of the two indentations (26) touching, and an end of the bulb (2) that is opposite the pinch (3) being closed by means of an exhaust point (11), **characterized in that** a transition region (25) leading to the exhaust point is made as a shoulder region with a taper of 30° to 70°.

2. Halogen incandescent lamp according to Claim 1, **characterized in that** the luminous element (4) is arranged in the form of a U, the form of a V, the form of a W or axially linearly.

3. Halogen incandescent lamp according to Claim 2, **characterized in that** the studs (10) are made in the form of a funnel.

4. Halogen incandescent lamp according to Claim 7, **characterized in that** the longitudinal extent of the funnel is at least 20% larger than the transverse extent.

5. Halogen incandescent lamp according to Claim 1, **characterized in that** the ratio of the diameters D1 and D2 in the direction of the wide side (12) and narrow side (13) of the bulb (2) has an eccentricity V = 0.05 to V = 0.50.

## Revendications

1. Lampe à incandescence à halogène (1) pour le fonctionnement sur la tension du réseau, avec une ampoule (2) pincée d'un côté, qui présente un pincement (3) et dans laquelle un corps luminescent (4) et une charge contenant un halogène ainsi qu'un gaz inerte sont logés, dans laquelle l'ampoule (2) possède au moins une bosse (10) pour maintenir le corps luminescent (4), et au moins une partie (12) de l'ampoule (2), qui est disposée à proximité du pincement (3), est de forme ovale en section transversale et présente deux côtés larges (12) ainsi que deux côtés étroits incurvés (13), dans laquelle la charge contient du xénon comme gaz inerte, dans laquelle il se trouve, pour la réduction du volume, une déformation axiale (26) dans la région proche du pincement (3) sur chaque côté large (12) de la partie de l'ampoule (2) de forme ovale en section transversale, sans que la paroi intérieure des deux déformations (26) se touche, et dans laquelle une extrémité de l'ampoule (2) opposée au pincement (3) est fermée au moyen d'un queusot (11), **caractérisée en ce qu'**une région de transition (25) conduisant au queusot est réalisée en forme de région d'épaulement avec une pente de 30° à 70°.

2. Lampe à incandescence à halogène selon la revendication 1, **caractérisée en ce que** le corps luminescent (4) est disposé en forme de U, en forme de V, en forme de W ou sous forme axialement linéaire.

3. Lampe à incandescence à halogène selon la revendication 2, **caractérisée en ce que** les bosses (10) sont réalisées en forme d'entonnoir.

4. Lampe à incandescence à halogène selon la revendication 7, **caractérisée en ce que** l'extension longitudinale de l'entonnoir est au moins de 20 % plus grande que son extension transversale.

5. Lampe à incandescence à halogène selon la revendication 1, **caractérisée en ce que** le rapport des diamètres D1 et D2 en direction du côté large (12) et du côté étroit (13) de l'ampoule (2) présente une excentricité V = 0,05 à V = 0,50.
